# EUROPÄISCHE PATENTSCHRIFT

(11) **EP 2 379 868 B1**
(45) Veröffentlichungstag und Bekanntmachung des Hinweises auf die Patenterteilung: **03.04.2013**
(21) Anmeldenummer: 09796658.4
(22) Anmeldetag: 03.12.2009
(51) Int. Cl.: F02D 41/20, F02M 59/36, F02M 63/02, H01F 7/18, F02D 41/38

(54) **VERFAHREN ZUR REGELUNG EINES MAGNETVENTILS EINER MENGENSTEUERUNG IN EINER BRENNKRAFTMASCHINE**
METHOD FOR CONTROLLING A MAGNETIC VALVE OF A RATE CONTROL IN AN INTERNAL COMBUSTION ENGINE
PROCÉDÉ DE RÉGULATION D'UNE ÉLECTROVANNE D'UNE COMMANDE DE QUANTITÉ DANS UN MOTEUR À COMBUSTION INTERNE

(30) Priorität: 16.12.2008 DE 102008054702
(43) Veröffentlichungstag der Anmeldung: 26.10.2011
(73) Patentinhaber: Robert Bosch GmbH, 70442 Stuttgart (DE)
(72) Erfinder: RICHTER, Uwe, 71706 Markgroeningen (DE); ROTH, Peter, 71638 Ludwigsburg (DE); KUEMPEL, Joerg, 70567 Stuttgart (DE); MAESS, Matthias, 70563 Stuttgart (DE)
(86) Internationale Anmeldenummer: PCT/EP2009/066339
(87) Internationale Veröffentlichungsnummer: WO 2010/072536

(56) Entgegenhaltungen:
- EP-A2- 1 103 709
- WO-A1-2004/005687
- WO-A1-2006/060545
- WO-A1-2009/016044
- DE-A1- 19 802 583
- US-A1- 2005 066 940
- US-B1- 7 013 876

## Beschreibung

### Stand der Technik

Die vorliegende Erfindung betrifft ein Verfahren zur Regelung eines Kraftstoffeinspritzsystems einer Brennkraftmaschine, wobei das Kraftstoffeinspritzsystem eine Hochdruckpumpe umfasst, der ein Mengensteuerventil mit einem durch eine Spule elektromagnetisch betätigbaren Magnetventil zum Zuleiten von Kraftstoff zugeordnet ist, wobei das Mengensteuerventil die von der Hochdruckpumpe geförderte Kraftstoffmenge steuert und die Spule des Magnetventils mit einem ersten Stromwert bestromt wird, um dieses zum Zuleiten von Kraftstoff zur Hochdruckpumpe zu schließen.

Aus dem Stand der Technik ist bereits ein Verfahren zur Steuerung eines Kraftstoffeinspritzsystems mit einem Mengensteuerventil bekannt. Ein derartiges Mengensteuerventil wird in der Regel als ein durch eine Spule elektromagnetisch betätigbares Magnetventil mit einem Magnetanker und zugeordneten Wegbegrenzungsanschlägen realisiert. Das Magnetventil ist im stromlosen Zustand der Spule offen. Zum Schließen des Magnetventils wird die Spule mit einer konstanten Spannung - der Batteriespannung - angesteuert, wobei der Strom in der Spule in charakteristischer Weise ansteigt. Die Zeit zwischen dem Anlegen der Spannung und dem Schließzeitpunkt des Magnetventils wird als Anzugszeit bezeichnet. Nach dem Abschalten der Spannung fällt der Strom wiederum in charakteristischer Weise ab und das Magnetventil öffnet kurz nachdem der Strom abgefallen ist. Die Zeit zwischen dem Abschalten der Spannung an der Spule und dem Öffnen des Ventils wird als Löschzeit bezeichnet.

Um die Anzugszeit des Magnetventils zu erhöhen und damit die Anschlaggeschwindigkeit des Magnetankers zu reduzieren, kann die zum Schließen des Magnetventils an die Spule angelegte Spannung reduziert werden, bevor das Magnetventil eine entsprechende Endposition erreicht, d.h. bevor der Magnetanker gegen die Wegbegrenzungsanschläge anschlägt. Hierbei wird durch die anfänglich angelegte Spannung der Spulenstrom und somit auch die Magnetkraft rasch aufgebaut, um einen schnellen Bewegungsbeginn des Magnetankers zu erzielen. Dann wird durch die Reduzierung der angelegten Spannung ein unnötiges Ansteigen des Spulenstroms vermieden. Die Reduzierung kann sowohl vor als auch nach Erreichen eines bestimmen Kraftwerts liegen, bei der sich der Magnetanker in Bewegung setzt. Wichtig ist, dass hierbei ein sicheres Anziehen des Magnetankers sichergestellt ist.

Falls im Betrieb eines derartigen Kraftstoffeinspritzsystems die Bestromung des Magnetventils zu niedrig gewählt wird, kann dessen Anzugszeit u. U. derart lang sein, dass das Magnetventil in einer vorgesehenen Anzugshase nicht vollständig schließt und somit kein ausreichender Hochdruck in der Hochdruckpumpe aufgebaut werden kann. Um dies zu vermeiden, wird die Bestromung so festgelegt, dass ein Schließen des Magnetventils stets gewährleistet ist. Allerdings ist die festgelegte Bestromung häufig derart hoch gewählt, dass ein relativ schnelles Anzugsverhalten des Magnetventils erzielt wird und somit eine entsprechend große Anschlaggeschwindigkeit des Magnetankers gegen die Wegbegrenzungsanschläge bewirkt wird, was zu einem harten Anschlagen des Magnetankers gegen die Wegbegrenzungsanschläge führt Hierbei entsteht hörbarer Schall, der von der Brennkraftmaschine abgestrahlt wird und als unangenehm und störend empfunden werden kann.

Patentanmeldung WO 2006/060545 A zeigt ein Verfahren zur Regelung eines Kraftstoffeinspritzsystems einer Brennkraftmaschine gemäß dem Oberbegriff des Anspruchs 1.

Patentanmeldung WO 2009/016044 A zeigt ebenfalls ein Verfahren zur Regelung eines Kraftstoffeinspritzsystems einer Brennkraftmaschine gemäß dem Oberbegriff des Anspruchs 1.

Patentanmeldung WO 2010/066675 A zeigt ein Verfahren zum Betreiben eines Kraftstoffeinspritzsystems unter Verwendung eines Mengensteuerventils, wobei die Geschwindigkeit, mit der sich der Betätigungsstößel des Mengensteuerventils gegen den Anschlag bewegt, möglichst gering gehalten wird, um das Anschlaggeräusch zu reduzieren.

### Offenbarung der Erfindung

Aufgabe der vorliegenden Erfindung ist daher ein Verfahren und eine Vorrichtung bereitzustellen, die eine Reduzierung des hörbaren Schalls beim Ansteuern von Magnetventilen eines Mengensteuerventils ermöglichen.

Dieses Problem wird gelöst durch ein Verfahren zur Regelung eines Kraftstoffeinspritzsystems einer Brennkraftmaschine gemäß Anspruch 1.

Die Erfindung ermöglicht somit eine Reduzierung des hörbaren Schalls im Betrieb der Brennkraftmaschine, sodass diese subjektiv angenehmer und leiser empfunden wird.

Erfindungsgemäß entspricht der zweite Strom-Sollwert einem minimalen Stromwert, mit dem eine vollständige Schließung des Magnetventils im Betrieb der Brennkraftmaschine erzielbar ist.

Somit kann eine maximale Reduzierung des hörbaren Schalls erreicht werden.

Die Hochdruckpumpe ist mit einem Druckspeicher verbunden, an dem mindestens ein Einspritzventil angeschlossen ist. Hierbei wird zur Bestimmung des minimalen Stromwerts ein Ist-Druckwert des Druckspeichers mit einem zugeordneten Soll-Druckwert verglichen. Zur Bestimmung des minimalen Stromwerts wird bevorzugt ein Ausfallstromwert ermittelt, bei dem die Abweichung des Ist-Druckwerts vom Soll-Druckwert einen vorgegebenen Schwellwert überschreitet, wobei der ermittelte Ausfallstromwert um einen vorgegebenen Sicherheitsoffset vergrößert wird.

Durch die Vergrößerung des ermittelten Ausfallstromwerts um den vorgegebenen Sicherheitsoffset wird ein vollständiges Schließen des Magnetventils gewährleistet.

Alternativ kann für die Hochdruckpumpe, die mit einem Druckspeicher verbunden ist, an dem mindestens ein Einspritzventil angeschlossen ist, von einem zugeordneten Druckregler ein zum Betrieb erforderlicher Soll-Druckwert vorgegeben werden, wobei der minimale Stromwert in Abhängigkeit von einer Erhöhung des Soll-Druckwerts im Betrieb der Brennkraftmaschine bestimmt wird. Hierbei wird zur Bestimmung des minimalen Stromwerts ein Ausfallstromwert ermittelt, bei dem die Erhöhung des Soll-Druckwerts einen vorgegebenen Schwellwert überschreitet, wobei der ermittelte Ausfallstromwert um einen vorgegebenen Sicherheitsoffset vergrößert wird.

Die Erfindung kann somit unter Verwendung bereits vorhandener Bauteile und Elemente kostengünstig realisiert werden, wobei durch die Vergrößerung des ermittelten Ausfallstromwerts um den vorgegebenen Sicherheitsoffset ein zuverlässiges und vollständiges Schließen des Magnetventils gewährleistet wird.

Erfindungsgemäß hat das Magnetventil einen Magnetanker, der zum Schließen des Magnetventils gegen zugeordnete Wegbegrenzungsanschläge gezogen wird, wobei der hörbare Schall durch Anschlagen des Magentankers gegen die Wegbegrenzungsanschläge entsteht. Hierbei wird durch Absenken der Sollgröße für den Strom in der Spule vom ersten Strom-Sollwert auf den zweiten Strom-Sollwert ein Anzugsverhalten des Magnetventils verlangsamt, um eine entsprechende Anschlaggeschwindigkeit des Magnetankers gegen die Wegbegrenzungsanschläge zu verringern.

Durch Verringern der Anschlaggeschwindigkeit wird der beim Anschlagen des Magnetankers gegen die Wegbegrenzungsanschläge erzeugte hörbare Schall reduziert.

Das Eingangs genannte Problem wird auch gelöst durch ein Computerprogramm zur Durchführung eines Verfahrens zur Regelung eines Kraftstoffeinspritzsystems einer Brennkraftmaschine, wobei das Kraftstoffeinspritzsystem eine Hochdruckpumpe umfasst, der ein Mengensteuerventil mit einem durch eine Spule elektromagnetisch betätigbaren Magnetventil zum Zuleiten von Kraftstoff zugeordnet ist, wobei das Mengensteuerventil die von der Hochdruckpumpe geförderte Kraftstoffmenge regelt und die Spule des Magnetventils gemäß einer Sollgröße für den Strom in der Spule bestromt wird, um dieses zum Zuleiten von Kraftstoff zur Hochdruckpumpe zu schließen. Das Computerprogramm senkt die Sollgröße für den Strom in der Spule beim Schließen des Magnetventils von einem vorgegebenen ersten Strom-Sollwert derart auf einen vorgegebenen zweiten Strom-Sollwert ab, dass eine Abstrahlung hörbaren Schalls, der beim Schließen des Magnetventils im Betrieb der Brennkraftmaschine entsteht, zumindest teilweise reduziert wird.

Das Eingangs genannte Problem wird auch gelöst durch eine Brennkraftmaschine mit einem Kraftstoffeinspritzsystem, das eine Hochdruckpumpe umfasst, der ein Mengensteuerventil mit einem durch eine Spule elektromagnetisch betätigbaren Magnetventil zum Zuleiten von Kraftstoff zugeordnet ist, wobei die von der Hochdruckpumpe geförderte Kraftstoffmenge von dem Mengensteuerventil durch Bestromen der Spule des Magnetventils gemäß einer Sollgröße für den Strom in der Spule, um dieses zum Zuleiten von Kraftstoff zur Hochdruckpumpe zu schließen, regelbar ist. Die Sollgröße für den Strom in der Spule ist beim Schließen des Magnetventils von einem vorgegebenen ersten Strom-Sollwert auf einen vorgegebenen zweiten Strom-Sollwert absenkbar, um eine Abstrahlung hörbaren Schalls, der beim Schließen des Magnetventils im Betrieb der Brennkraftmaschine entsteht, zumindest teilweise zu reduzieren.

### Zeichnungen

Nachfolgend wird ein Ausführungsbeispiel der vorliegenden Erfindung anhand der beiliegenden Zeichnung näher erläutert. Dabei zeigen:
- Fig. 1: eine schematische Darstellung eines Kraftstoffeinspritzsystems einer Brennkraftmaschine mit einer Hochdruckpumpe und einem Mengensteuerventil;
- Fig. 2: eine schematische Darstellung verschiedener Funktionszustände der Hochdruckpumpe von Fig. 1 mit einem zugehörigen Zeitdiagramm;
- Fig. 3: ein Flussdiagramm eines Verfahrens zur Steuerung des Mengensteuerventils von Fig. 1.
- Fig. 4: eine schematische Darstellung des zeitlichen Verlaufs der erforderlichen Ansteuerspannung bzw. der Bestromung des Magnetventils von Fig. 1 bei einer erfindungsgemäßen Ansteuerung.

Fig. 1 zeigt eine schematische Darstellung eines Kraftstoffeinspritzsystems 10 einer Brennkraftmaschine. Dieses umfasst eine elektrische Kraftstoffpumpe 11, mit der Kraftstoff aus einem Kraftstofftank 12 gefördert und über ein Kraftstofffilter 13 weitergepumpt wird. Die Kraftstoffpumpe 11 ist dazu geeignet, einen Niederdruck zu erzeugen. Zur Steuerung und/oder Regelung dieses Niederdrucks ist ein Niederdruckregler 14 vorgesehen, der mit dem Ausgang des Kraftstofffilters 13 verbunden ist, und über den Kraftstoff wieder zum Kraftstofftank 12 zurückgeführt werden kann. An dem Ausgang des Kraftstofffilters 13 ist des Weiteren eine Serienschaltung aus einem Mengensteuerventil 15 und einer mechanischen Hochdruckpumpe 16 angeschlossen. Der Ausgang der Hochdruckpumpe 16 ist über ein Überdruckventil 17 an den Eingang des Mengensteuerventils 15 zurückgeführt. Der Ausgang der Hochdruckpumpe 16 ist weiterhin mit einem Druckspeicher 18 verbunden, an dem eine Mehrzahl von Einspritzungsventilen 19 angeschlossen sind. Ein Druckregler 33 gibt einen von der Hochdruckpumpe 16 für den Druckspeicher 18 zu erzeugenden Soll-Druckwert vor. Der Druckspeicher 18 wird häufig auch als Rail oder Common Rail bezeichnet. Des Weiteren ist am Druckspeicher 18 ein Drucksensor 20 angeschlossen. Die Ansteuerung des Mengensteuerventils 15 und der Druckregler 33 sind dabei beispielsweise durch ein Computerprogramm auf einer Steuer- und Regeleinrichtung 100 realisiert, wobei der Ist-Druckwert des Drucksensors 20 verwendet wird.

Das in Fig. 1 dargestellte Kraftstoffeinspritzsystem 10 dient im vorliegenden Beispiel dazu, die Einspritzungsventile 19 einer vierzylindrigen Brennkraftmaschine mit ausreichendem Kraftstoff und notwendigem Kraftstoffdruck zu versorgen, sodass eine zuverlässige Einspritzung und ein sicherer Betrieb der Brennkraftmaschine gewährleistet ist.

Die Funktionsweise des Mengensteuerventils 15 und der Hochdruckpumpe 16 sind in Fig. 2 im Einzelnen dargestellt. Das Mengensteuerventil 15 ist als stromlos offenes Magnetventil 22 aufgebaut und weist eine Spule 21 auf, über die durch Anlegen oder Abschalten eines elektrischen Stroms bzw. einer elektrischen Spannung das Magnetventil 22 geschlossen oder geöffnet werden kann. Die Hochdruckpumpe 16 weist einen Kolben 23 auf, der von einem Nocken 24 der Brennkraftmaschine betätigt wird. Des Weiteren ist die Hochdruckpumpe 16 mit einem Ventil 25 versehen. Zwischen dem Magnetventil 22, den Kolben 23 und dem Ventil 25 ist ein Förderraum 26 der Hochdruckpumpe 16 vorhanden.

Mit dem Magnetventil 22 kann der Förderraum 26 von einer Kraftstoffzufuhr durch die elektrische Kraftstoffpumpe 11 und damit von dem Niederdruck abgetrennt werden. Mit dem Ventil 25 kann der Förderraum 26 von dem Druckspeicher 18 und damit von dem Hochdruck abgetrennt werden.

Im Ausgangszustand wie er in der Fig. 2 links dargestellt ist, ist das Magnetventil 22 geöffnet und das Ventil 25 geschlossen. Das geöffnete Magnetventil 22 entspricht dem stromlosen Zustand der Spule 21. Das Ventil 25 wird durch den Druck einer Feder oder entsprechendes geschlossen gehalten.

In der linken Darstellung der Fig. 2 ist der Saughub der Hochdruckpumpe 16 dargestellt. Bei einer Drehbewegung des Nockens 24 in Richtung des Pfeils 27 bewegt sich der Kolben 23 in Richtung des Pfeils 28. Aufgrund des geöffneten Magnetventils 22 strömt somit Kraftstoff, der von der elektrischen Kraftstoffpumpe 11 gefördert worden ist, in den Förderraum 26.

In der mittleren Darstellung der Fig. 2 ist der Förderhub der Hochdruckpumpe 16 gezeigt, wobei jedoch die Spule 21 noch stromlos und damit das Magnetventil 22 noch geöffnet ist. Auf Grund der Drehbewegungen der Nocke 24 bewegt sich der Kolben 23 in Richtung des Pfeils 29. Aufgrund des geöffneten Magnetventils 22 wird damit Kraftstoff aus dem Förderraum 26 zurück in Richtung zu der elektrischen Kraftstoffpumpe 11 gefördert. Dieser Kraftstoff gelangt dann über den Niederdruckregler 14 zurück in den Kraftstofftank 12.

In der rechten Darstellung der Fig. 2 ist - wie in der mittleren Darstellung - weiterhin der Förderhub der Hochdruckpumpe 16 gezeigt. Im Unterschied zu der mittleren Darstellung ist jedoch nunmehr die Spule 21 erregt und damit das Magnetventil 22 geschlossen. Dies hat zur Folge, dass durch die weitere Hubbewegung des Kolbens 23 im Förderraum 26 ein Druck aufgebaut wird. Mit Erreichen des Druckes, welcher im Druckspeicher 18 herrscht, wird das Ventil 25 geöffnet und die Restmenge in den Druckspeicher gefördert.

Die Menge des zu dem Druckspeicher 18 geförderten Kraftstoffs hängt davon ab, wann das Magnetventil 22 in seinen geschlossenen Zustand übergeht. Je früher das Magnetventil 22 geschlossen wird, desto mehr Kraftstoff wird über das Ventil 25 in den Druckspeicher 18 gefördert. Dies ist in der Fig. 2 durch einen mit einem Pfeil gekennzeichneten Bereich B dargestellt.

Sobald bei der rechten Darstellung der Fig. 2 der Kolben 23 seinen maximalen Kolbenhub erreicht hat, kann von dem Kolben 23 kein weiterer Kraftstoff über das Ventil 25 in den Druckspeicher 18 gefördert werden. Das Ventil 25 schließt. Des Weiteren wird die Spule 21 wieder stromlos gesteuert, sodass das Magnetventil 22 wieder öffnet. Daraufhin kann der sich nunmehr entsprechend der linken Darstellung der Fig. 2 in Richtung des Pfeils 28 bewegende Kolben 23 wieder Kraftstoff der elektrischen Kraftstoffpumpe in den Förderraum 26 ansaugen.

Nachfolgend wird ein Verfahren zur Steuerung des Kraftstoffeinspritzsystems 10 von Fig. 1 gemäß einer Ausführungsform der Erfindung unter Bezugnahme auf die Fig. 3 und 4 im Detail beschrieben.

Fig. 3 zeigt ein Flussdiagramm eines Verfahrens 300 zur Regelung des Kraftstoffeinspritzsystems 10 der Brennkraftmaschine von Fig. 1 und 2 zur Reduzierung des im Betrieb der Brennkraftmaschine beim Schalten des Mengensteuerventils 15 entstehenden, hörbaren Schalls. Gemäß einer bevorzugten Ausführungsform der Erfindung wird das Verfahren 300 als Computerprogramm implementiert das von einer geeigneten Regeleinrichtung ausführbar ist, die bereits in der Brennkraftmaschine vorgesehen ist. Somit kann die Erfindung mit bereits vorhandenen Bauteilen der Brennkraftmaschine einfach und kostengünstig realisiert werden.

Bei der nachfolgenden Beschreibung des erfindungsgemäßen Verfahrens wird auf eine detaillierte Erläuterung von im Stand der Technik bekannten Verfahrensschritten verzichtet.

Das Verfahren 300 beginnt in Schritt S301 mit der geregelten Bestromung der Spule 21 des Magnetventils 22. Hierzu kann gemäß einer Ausführungsform der Erfindung eine an der Spule 21 anliegende Ansteuerspannung abgeschaltet werden, sodass ein entsprechender Strom in die Spule 21 induziert wird. Für die Regelung der Bestromung wird eine Sollgröße für den Strom in der Spule 21 auf einen ersten Strom-Sollwert gesetzt. Der vorgegebene erste Strom-Sollwert wird beispielsweise als Funktion der Zeit aus einer geeigneten Kennlinie vorgegeben. Der Strom in der Spule 21 wird gemessen und so geregelt, dass er dem Verlauf der Sollgröße folgt.

In Schritt S302 wird der gemessene Spulenstrom mit einem vorgegebenen Adaptions-Bestromungsstartwert verglichen. Dieser kann z.B. anhand eines geeigneten Kennfelds bestimmt werden. Solange der gemessene Spulenstrom kleiner als der vorgegebene Adaptions-Bestromungsstartwert ist, wird mit dem Messen des Spulenstroms und dem Vergleichen des gemessenen Spulenstroms mit dem vorgegebenen Adaptions-Bestromungsstartwert gemäß Schritt S302 fortgefahren. Wenn der gemessene Spulenstrom gleich oder größer als der vorgegebene Adaptions-Bestromungsstartwert ist, fährt das Verfahren 300 in Schritt S303 fort.

In Schritt S303 wird die Sollgröße für den Strom in der Spule 21 von ihrem aktuellen Wert auf einen vorgegebenen zweiten Strom-Sollwert abgesenkt. Der zweite Strom-Sollwert wird beispielsweise gemäß einer mit einem Korrekturfaktor korrigierten Kennlinie vorgegeben. Die Kennlinie stellt den zweiten Strom-Sollwert als Funktion der Zeit dar. Der Korrekturfaktor beeinflusst die Stromhöhe. Der Korrekturfaktor wird beispielsweise ausgehend vom Wert 1 bei jedem Schritt S303 um einen vorgegebenen Wert, beispielsweise 0,2 abgesenkt bis ein vorgegebener minimaler Wert, beispielsweise 0,2 erreicht ist. Alternativ können auch mehrere Kennlinien mit unterschiedlicher Stromhöhe in einem Speicher abgespeichert sein. In diesem Falle wird für die Ermittlung des zweiten Strom-Sollwerts bei jedem Durchlaufen des Schritts S303 eine Kennlinie mit niedrigerer Stromhöhe als im vorherigen Durchlauf des Schritts S303 gewählt. Die Regelung des Stroms in der Spule 21 erfolgt gemäß der so geänderten Sollgröße für den Strom in der Spule 21. Anschließend wird ein Schritt S304 ausgeführt.

In Schritt S304 wird ein jeweils aktueller Ist-Druckwert des Druckspeichers 18 bestimmt, z. B. unter Verwendung des Drucksensors 20. Anschließend wird ein Schritt S305 ausgeführt.

In Schritt S305 wird dann wie unten stehend erläutert bestimmt, ob der aktuelle Ist-Druckwert des Druckspeichers 18 eingebrochen ist. Falls dies nicht der Fall ist, kehrt das Verfahren 300 zu Schritt S303 zurück, wo die aktuelle Sollgröße für den Strom in der Spule 21 erneut abgesenkt wird. Dementsprechend kann eine Vielzahl aufeinander folgender Absenkungen ausgeführt werden (Adaption).

Um in Schritt S305 zu bestimmen, ob der aktuelle Ist-Druckwert des Druckspeichers 18 eingebrochen ist, wird der Ist-Druckwert erfindungsgemäß mit einem Soll-Druckwert verglichen, der von dem Druckregler 33 vorgegeben wird. Wenn die Abweichung des Ist-Druckwerts vom Soll-Druckwert einen vorgegebenen Schwellwert überschreitet, wird davon ausgegangen, dass der Ist-Druckwert eingebrochen ist, woraufhin das Verfahren 300 in Schritt S306 fortfährt. Alternativ hierzu kann von einem Einbrechen des Ist-Druckwerts auch dann ausgegangen werden, wenn der Druckregler 33 den Soll-Druckwert derart erhöht, dass diese Erhöhung einen vorgegebenen Erhöhungsschwellwert überschreitet.

In Schritt S306 ist davon auszugehen, dass bei dem reduzierten Stromwert, mit dem die Spule 21 bestromt wird, wenn davon auszugehen ist, dass der aktuelle Ist-Druckwert des Druckspeichers 18 eingebrochen ist, ein vollständiges Schließen des Magnetventils 22 nicht mehr gewährleistet ist. Falls das Magnetventil 22 nicht mehr vollständig schließt, fällt die Hochdruckpumpe 16 aus, d. h. die Kraftstoffförderung der Hochdruckpumpe 16 wird zumindest derart eingeschränkt, dass im Druckspeicher 18 kein ausreichender Hochdruck mehr aufgebaut werden kann. Deshalb wird der zu diesem Zeitpunkt die Spule 21 bestromende aktuelle Stromwert bzw. Ist-Bestromungswert nachfolgend auch als "Ausfallstromwert" bezeichnet.

Um zu gewährleisten, dass das Magnetventil 22 im weiteren Betrieb der Brennkraftmaschine jeweils zuverlässig und vollständig schließt, wird deshalb der ermittelte Ausfallstromwert in Schritt S306 um einen vorgegebenen Sicherheitsoffset vergrößert, wobei ein minimaler Stromwert bestimmt wird, mit dem die Spule 21 des Magnetventils 22 im Betrieb der Brennkraftmaschine zu bestromen ist, um das Magnetventil 22 zuverlässig und vollständig zu schließen.

Im weiteren Betrieb der Brennkraftmaschine kann die Bestromung des Magnetventils 22 somit bei einem entsprechenden Schließvorgang jeweils bei Erreichen des Adaptions-Bestromungsstartwerts auf diesen minimalen Stromwert abgesenkt werden. Hierdurch wird jeweils die Anzugszeit des Magnetventils 22 maximiert, sodass die Anschlaggeschwindigkeit des Magnetankers 31 gegen die Wegbegrenzungsanschläge 32 minimiert und somit der hierbei erzeugte hörbare Schall reduziert werden kann.

Fig. 4 zeigt ein Diagramm 400, das einen beispielhaften zeitlichen Stromverlaufs 410 enthält. Das Diagramm 400 verdeutlicht eine Ansteuerung des Magnetventils 22 gemäß einer Ausführungsform der Erfindung. Diese beginnt zu einem Zeitpunkt 405, an dem die an der Spule 21 des Magnetventils 22 anliegende Ansteuerspannung U_{Bat} wie oben in Bezug auf Schritt S301 von Fig. 3 beschrieben für eine Anzugsimpulslänge 412 angeschaltet wird. Hierdurch steigt der Strom in der Spule 21 bis zum Zeitpunkt 425 bis auf einen Stromwert 421 an.

Im vorliegenden Ausführungsbeispiel stellt der Stromverlauf 410 den Adaptions-Bestromungsstartwert gemäß Schritt S302 von Fig. 3 dar. Dementsprechend beginnt die erfindungsgemäße Adaption mit diesem Stromverlauf 410 wie oben stehend in Bezug auf Schritt S303 von Fig. 3 beschrieben. Hierbei wird wie in Fig. 4 dargestellt, der Strom gemäß der Sollgröße für den Strom in der Spule 21 geregelt. Der Adaptions-Bestromungsstartwert 421 wird dadurch auf einen reduzierten Stromwert 422 abgesenkt. Anschließend wird die Sollgröße für den Strom in der Spule 21 in einem weitern Schritt zu einem Zeitpunkt 430 auf einen niedrigeren zweiten Strom-Sollwert 431 abgesenkt, und anschließend bis zu einem Zeitpunkt 433 geregelt. Zum Zeitpunkt 433 ist eine zum Schließen des Magnetventils 22 erforderliche Anzugsphase 411 beendet und das Magnetventil 22 schließt, sodass der Zeitpunkt 433 auch als Schließzeitpunkt bezeichnet wird. Die erfindungsgemäße Adaption senkt in Schritt S303 einen oder mehrere der Stromwerte 421, 422, 431 schrittweise ab, bis die Abbruchbedingung S305 erfüllt ist. Dadurch wird der Stromverlauf 410 während der Anzugsphase 411 schrittweise abgesenkt.

Nach dem Schließen des Magnetventils 22 wird dieses für eine vorgegebene Haltephase 413 geschlossen gehalten, wonach die Ansteuerspannung wieder bis zum nächsten darauf folgenden Schließvorgang auf O gesetzt wird. Somit fällt die Bestromung des Magnetventils 22 wieder ab, sodass sich dieses erneut öffnet.

Wie aus Fig. 4 ersichtiich, wird bei der erfindungsgemäßen Ansteuerung des Magnetventils 22 eine relativ lange Anzugsphase 411 realisiert. Somit wird die Anschlaggeschwindigkeit des Magnetankers 31 gegen die Wegbegrenzungsanschläge 32 reduziert und somit der hierbei erzeugte hörbare Schall wesentlich reduziert.

## Patentansprüche

1. Verfahren zur Regelung eines Kraftstoffeinspritzsystems (10) einer Brennkraftmaschine, wobei das Kraftstoffeinspritzsystem (10) eine Hochdruckpumpe (16) umfasst, der ein Mengensteuerventil (15) mit einem durch eine Spule (21) elektromagnetisch betätigbaren Magnetventil (22) zum Zuleiten von Kraftstoff zugeordnet ist, wobei das Mengensteuerventil (15) die von der Hochdruckpumpe (16) geförderte Kraftstoffmenge regelt und die Spule (21) des Magnetventils (22) gemäß einer Sollgröße bestromt wird, und der Strom in der Spule (21) gemessen und so geregelt wird, dass er dem Verlauf der Sollgröße folgt, um dieses zum Zuleiten von Kraftstoff zur Hochdruckpumpe (16) zu schließen, wobei die Sollgröße beim Schließen des Magnetventils (22) von einem vorgegebenen ersten Strom-Sollwert derart auf einen vorgegebenen zweiten Strom-Sollwert abgesenkt wird, dass eine Abstrahlung hörbaren Schalls, der beim Schließen des Magnetventils (22) im Betrieb der Brennkraftmaschine entsteht, zumindest teilweise reduziert wird, wobei die Hochdruckpumpe (16) mit einem Druckspeicher (18) verunden ist, an dem mindestens ein Einspritzventil (19) angeschlossen ist, **dadurch gekennzeichnet, dass** der vorgegebene zweite Strom-Sollwert einem minimalen Stromwert entspricht, mit dem eine vollständige Schließung des Magnetventils (22) im Betrieb der Brennkraftmaschine erzielbar ist,
wobei, zur Bestimmung des minimalen Stromwerts ein Ist-Druckwert des Druckspeichers (18) mit einem zugeordneten Soll-Druckwert verglichen wird.

2. Verfahren nach Anspruch 1, **dadurch gekennzeichnet, dass** zur Bestimmung des minimalen Stromwerts ein Ausfallstromwert ermittelt wird, bei dem die Abweichung des Ist-Druckwerts vom Soll-Druckwert einen vorgegebenen Schwellwert überschreitet, wobei der ermittelte Ausfallstromwert um einen vorgegebenen Sicherheitsoffset vergrößert wird.

3. Verfahren nach Anspruch 1, wobei die Hochdruckpumpe (16) mit einem Druckspeicher (18) verbunden ist, an dem mindestens ein Einspritzventil (19) angeschlossen ist und für den von einem zugeordneten Druckregler (33) ein zum Betrieb erforderlicher Soll-Druckwert vorgegeben wird, **dadurch gekennzeichnet, dass** der minimale Stromwert in Abhängigkeit von einer Erhöhung des Soll-Druckwerts im Betrieb der Brennkraftmaschine bestimmt wird.

4. Verfahren nach Anspruch 3, **dadurch gekennzeichnet, dass** zur Bestimmung des minimalen Stromwerts ein Ausfallstromwert ermittelt wird, bei dem die Erhöhung des Soll-Druckwerts einen vorgegebenen Schwellwert überschreitet, wobei der ermittelte Ausfallstromwert um einen vorgegebenen Sicherheitsoffset vergrößert wird.

5. Verfahren nach einem der Ansprüche 1 bis 4, wobei das Magnetventil (22) einen Magnetanker (31) hat, der zum Schließen des Magnetventils (22) gegen zugeordnete Wegbegrenzungsanschläge (32) gezogen wird, wobei der hörbare Schall durch Anschlagen des Magentankers (31) gegen die Wegbegrenzungsanschläge (32) entsteht, **dadurch gekennzeichnet, dass** durch Absenken der Sollgröße für den Strom in der Spule 21 vom vorgegebenen ersten Strom-Sollwert auf den vorgegebenen zweiten Strom-Sollwert ein Anzugsverhalten des Magnetventils (22) verlangsamt wird, um eine entsprechende Anschlaggeschwindigkeit des Magnetankers (31) gegen die Wegbegrenzungsanschläge (32) zu verringern.

6. Computerprogramm zur Durchführung eines Verfahrens zur Regelung eines Kraftstoffeinspritzsystems (10) einer Brennkraftmaschine, wobei das Kraftstoffeinspritzsystem (10) eine Hochdruckpumpe (16) umfasst, der ein Mengensteuerventil (15) mit einem durch eine Spule (21) elektromagnetisch betätigbaren Magnetventil (22) zum Zuleiten von Kraftstoff zugeordnet ist, wobei das Mengensteuerventil (15) die von der Hochdruckpumpe (16) geförderte Kraftstoffmenge steuert und die Spule (21) des Magnetventils (22) gemäß einer Sollgröße bestromt wird, und der Strom in der Spule (21) gemessen und so geregelt wird, dass er dem Verlauf der Sollgröße folgt, um dieses zum Zuleiten von Kraftstoff zur Hochdruckpumpe (16) zu schließen, -wobei die Sollgröße beim Schließen des Magnetventils (22) von einem vorgegebenen ersten Strom-Sollwert derart auf einen vorgegebenen zweiten Strom-Sollwert abgesenkt wird, dass eine Abstrahlung hörbaren Schalls, der beim Schließen des Magnetventils (22) im Betrieb der Brennkraftmaschine entsteht, zumindest teilweise reduziert wird, wobei die Hochdruckpumpe (16) mit einem Druckspeicher (18) verbuden ist, an dem mindestens ein Eispritzventil (19) angeschlossen ist, **dadurch gekennzeichnet, dass** der vorgegebene zweite Strom-Sollwert einem minimalen Stromwert entspricht, mit dem eine vollständige Schließung des Magnetventils (22) im Betrieb der Brennkraftmaschine erzielbar ist,
wobei zur Bestimmung des minimalen Stromwerts ein Ist-Druckwert des Druckspeichers (18) mit einem zugeordneten Soll-Druckwert verglichen wird.

7. Brennkraftmaschine mit einem Kraftstoffeinspritzsystem (10), das eine Hochdruckpumpe (16) umfasst, der ein Mengensteuerventil (15) mit einem durch eine Spule (21) elektromagnetisch betätigbaren Magnetventil (22) zum Zuleiten von Kraftstoff zugeordnet ist, wobei die von der Hochdruckpumpe (16) geförderte Kraftstoffmenge von dem Mengensteuerventil (15) durch Bestromen der Spule (21) des Magnetventils (22) gemäß einer Sollgröße, um dieses zum Zuleiten von Kraftstoff zur Hochdruckpumpe (16) zu schließen, regelbar ist, und der Strom in der Spule (21) gemessen und so geregelt wird, dass er dem Verlauf der Sollgröße folgt,-wobei die Sollgröße beim Schließen des Magnetventils (22) von einem vorgegebenen ersten Strom-Sollwert auf einen vorgegebenen zweiten Strom-Sollwert absenkbar ist, um eine Abstrahlung hörbaren Schalls, der beim Schließen des Magnetventils (22) im Betrieb der Brennkraftmaschine entsteht, zumindest teilweise zu reduzieren wobei die Hochdruckpumpe (16) mit einem Druckspeicher (18) verbuden ist, an dem mindestens ein Eispritzventil (19) angeschlossen ist, **dadurch gekennzeichnet, dass** der vorgegebene zweite Strom-Sollwert einem minimalen Stromwert entspricht, mit dem eine vollständige Schließung des Magnetventils (22) im Betrieb der Brennkraftmaschine erzielbar ist,
wobei zur Bestimmung des minimalen Stromwerts ein Ist-Druckwert des Druckspeichers (18) mit einem zugeordneten Soll-Druckwert verglichen wird.

## Claims

1. Method for controlling a fuel injection system (10) of an internal combustion engine, wherein the fuel injection system (10) comprises a high-pressure pump (16) to which a quantity control valve (15) having a solenoid valve (22) which can be activated electromagnetically by a coil (21) is assigned in order to feed in fuel, wherein the quantity control valve (15) controls the quantity of fuel delivered by the high-pressure pump (16), and the coil (21) of the solenoid valve (22) is energized in accordance with a setpoint variable, and the current in the coil (21) is measured and is controlled in such a way that it follows the profile of the setpoint variable in order to close said solenoid valve (22) in order to feed in fuel to the high-pressure pump (16), wherein when the solenoid valve (22) closes the setpoint variable is lowered from a predefined first current setpoint value to a predefined second current setpoint value in such a way that irradiation of audible noise which occurs when the solenoid valve (22) closes during operation of the internal combustion engine is at least partially reduced, wherein the high-pressure pump (16) is connected to a pressure accumulator (18) to which at least one injection valve (19) is connected, **characterized in that** the predefined second current setpoint value corresponds to a minimum current value with which complete closure of the solenoid valve (22) during operation of the internal combustion engine can be brought about, wherein an actual pressure value of the pressure accumulator (18) is compared with an assigned setpoint pressure value in order to determine the minimum current value.

2. Method according to Claim 1, **characterized in that** a failure current value, at which the deviation of the actual pressure value from the setpoint pressure value exceeds a predefined threshold value, is obtained in order to determine the minimum current value, wherein the obtained failure current value is increased by a predefined safety offset.

3. Method according to Claim 1, wherein the high-pressure pump (16) is connected to a pressure accumulator (18) to which at least one injection valve (19) is connected and for which a setpoint pressure value which is necessary for operation is predefined by an assigned pressure controller (33), **characterized in that** the minimum current value is determined as a function of an increase in the setpoint pressure value during operation of the internal combustion engine.

4. Method according to Claim 3, **characterized in that** a failure current value, at which the increase in the setpoint pressure value exceeds a predefined threshold value, is obtained in order to determine the minimum current value, wherein the obtained failure current value is increased by a predefined safety offset.

5. Method according to one of Claims 1 to 4, wherein the solenoid valve (22) has a magnet armature (31) which is pulled against assigned travel-limiting stops (32) in order to close the solenoid valve (22), wherein the audible sound is produced as a result of impacting of the magnet armature (31) against the travel-limiting stops (32), **characterized in that** an attraction behaviour of the solenoid valve (22) is slowed down by the predefined first current setpoint value to the predefined second current setpoint value by lowering the setpoint variable for the current in the coil 21, in order to reduce a corresponding impact speed of the magnet armature (31) against the travel-limiting stops (32).

6. Computer program for carrying out a method for controlling a fuel injection system (10) of an internal combustion engine, wherein the fuel injection system (10) comprises a high-pressure pump (16) to which a quantity control valve (15) having a solenoid valve (22) which can be activated electromagnetically by a coil (21) is assigned in order to feed in fuel, wherein the quantity control valve (15) controls the quantity of fuel delivered by the high-pressure pump (16), and the coil (21) of the solenoid valve (22) is energized in accordance with a setpoint variable, and the current in the coil (21) is measured and is controlled in such a way that it follows the profile of the setpoint variable in order to close said solenoid valve (22) in order to feed in fuel to the high-pressure pump (16), wherein when the solenoid valve (22) closes the setpoint variable is lowered from a predefined first current setpoint value to a predefined second current setpoint value in such a way that irradiation of audible noise which occurs when the solenoid valve (22) closes during operation of the internal combustion engine is at least partially reduced, wherein the high-pressure pump (16) is connected to a pressure accumulator (18) to which at least one injection valve (19) is connected,
**characterized in that** the predefined second current setpoint value corresponds to a minimum current value with which complete closure of the solenoid valve (22) during operation of the internal combustion engine can be brought about, wherein an actual pressure value of the pressure accumulator (18) is compared with an assigned setpoint pressure value in order to determine the minimum current value.

7. Internal combustion engine having a fuel injection system (10) which comprises a high-pressure pump (16) to which a quantity control valve (15) having a solenoid valve (22) which can be activated electromagnetically by a coil (21) and has the purpose of feeding in fuel is assigned, wherein the quantity of fuel delivered by the high-pressure pump (16) can be controlled by the quantity control valve (15) by energizing the coil (21) of the solenoid valve (22) according to a setpoint variable in order to close said solenoid valve (22) in order to feed in fuel to the high-pressure pump (16), and the current in the coil (21) is measured and controlled in such a way that said current follows the profile of the setpoint variable, wherein when the solenoid valve (22) closes the setpoint variable can be lowered from a predefined first current setpoint value to a predefined second current setpoint value in order to at least partially reduce irradiation of audible sound which occurs when the solenoid valve (22) closes during operation of the internal combustion engine, wherein the high-pressure pump (16) is connected to a pressure accumulator (18) to which at least one injection valve (19) is connected, **characterized in that** the predefined second current setpoint value corresponds to a minimum current value with which complete closure of the solenoid valve (22) can be brought about during operation of the internal combustion engine, wherein an actual pressure value of the pressure accumulator (18) is compared with an assigned setpoint pressure value in order to determine the minimum current value.

## Revendications

1. Procédé de régulation d'un système d'injection de carburant (10) d'un moteur à combustion interne, le système d'injection de carburant (10) comprenant une pompe à haute pression (16) à laquelle est associée une vanne de commande de volume (15) munie d'une électrovanne (22) pouvant être actionnée de manière électromagnétique par une bobine (21) pour l'acheminement du carburant, la vanne de commande de volume (15) régulant le volume de carburant refoulé par la pompe à haute pression (16) et la bobine (21) de l'électrovanne (22) étant alimentée électriquement selon une grandeur de consigne, et le courant dans la bobine (21) étant mesuré et régulé de telle sorte qu'il suit le tracé de la grandeur de consigne, afin de fermer celle-ci pour l'acheminement du carburant vers la pompe à haute pression (16), la grandeur de consigne, lors de la fermeture de l'électrovanne (22), étant abaissée d'une première valeur de consigne du courant prédéfinie à une deuxième valeur de consigne du courant prédéfinie de telle sorte qu'un rayonnement de bruit audible qui se produit lors de la fermeture de l'électrovanne (22) pendant le fonctionnement du moteur à combustion interne soit au moins partiellement réduit, la pompe à haute pression (16) étant reliée avec un accumulateur de pression (18) auquel est raccordé au moins un injecteur (19), **caractérisé en ce que** la deuxième valeur de consigne du courant prédéfinie correspond à une valeur minimale du courant avec laquelle peut être obtenue une fermeture complète de l'électrovanne (22) pendant le fonctionnement du moteur à combustion interne, une valeur effective de la pression de l'accumulateur de pression (18) étant comparée avec une valeur de consigne de la pression associée pour déterminer la valeur minimale du courant.

2. Procédé selon la revendication 1, **caractérisé en ce que** pour déterminer la valeur minimale du courant, une valeur de courant de panne est déterminée, avec laquelle l'écart entre la valeur effective de la pression et la valeur de consigne de la pression devient inférieur à une valeur de seuil prédéfinie, la valeur de courant de panne déterminée étant augmentée d'un décalage de sécurité prédéfini.

3. Procédé selon la revendication 1, selon lequel la pompe à haute pression (16) est reliée avec un accumulateur de pression (18) auquel est raccordé au moins un injecteur (19) et pour lequel une valeur de consigne de la pression nécessaire au fonctionnement est prédéfinie par un régulateur de pression (33) associé, **caractérisé en ce que** la valeur minimale du courant est déterminée en fonction d'une augmentation de la valeur de consigne de la pression pendant le fonctionnement du moteur à combustion interne.

4. Procédé selon la revendication 3, **caractérisé en ce que** pour déterminer la valeur minimale du courant, une valeur de courant de panne est déterminée, avec laquelle l'augmentation de la valeur de consigne de la pression dépasse une valeur de seuil prédéfinie, la valeur de courant de panne déterminée étant augmentée d'un décalage de sécurité prédéfini.

5. Procédé selon l'une des revendications 1 à 4, selon lequel l'électrovanne (22) possède un induit magnétique (31) qui est tiré contre des butées de limitation de la course (32) associées pour fermer l'électrovanne (22), le bruit audible étant produit par le choc de l'induit magnétique (31) contre les butées de limitation de la course (32), **caractérisé en ce que** pour abaisser la grandeur de consigne du courant dans la bobine (21) de la première valeur de consigne du courant à la deuxième valeur de consigne du courant, un comportement d'attraction de l'électrovanne (22) est ralenti afin de réduire une vitesse de frappe correspondante de l'induit magnétique (31) contre les butées de limitation de la course (32).

6. Programme informatique pour mettre en oeuvre un procédé de régulation d'un système d'injection de carburant (10) d'un moteur à combustion interne, le système d'injection de carburant (10) comprenant une pompe à haute pression (16) à laquelle est associée une vanne de commande de volume (15) munie d'une électrovanne (22) pouvant être actionnée de manière électromagnétique par une bobine (21) pour l'acheminement du carburant, la vanne de commande de volume (15) régulant le volume de carburant refoulé par la pompe à haute pression (16) et la bobine (21) de l'électrovanne (22) étant alimentée électriquement selon une grandeur de consigne, et le courant dans la bobine (21) étant mesuré et régulé de telle sorte qu'il suit le tracé de la grandeur de consigne, afin de fermer celle-ci pour l'acheminement du carburant vers la pompe à haute pression (16), la grandeur de consigne, lors de la fermeture de l'électrovanne (22), étant abaissée d'une première valeur de consigne du courant prédéfinie à une deuxième valeur de consigne du courant prédéfinie de telle sorte qu'un rayonnement de bruit audible qui se produit lors de la fermeture de l'électrovanne (22) pendant le fonctionnement du moteur à combustion interne soit au moins partiellement réduit, la pompe à haute pression (16) étant reliée avec un accumulateur de pression (18) auquel est raccordé au moins un injecteur (19), **caractérisé en ce que** la deuxième valeur de consigne du courant prédéfinie correspond à une valeur minimale du courant avec laquelle peut être obtenue une fermeture complète de l'électrovanne (22) pendant le fonctionnement du moteur à combustion interne, une valeur effective de la pression de l'accumulateur de pression (18) étant comparée avec une valeur de consigne de la pression associée pour déterminer la valeur minimale du courant.

7. Moteur à combustion interne équipé d'un système d'injection de carburant (10) comprenant une pompe à haute pression (16) à laquelle est associée une vanne de commande de volume (15) munie d'une électrovanne (22) pouvant être actionnée de manière électromagnétique par une bobine (21) pour l'acheminement du carburant, le volume de carburant refoulé par la pompe à haute pression (16) pouvant être régulé par la vanne de commande de volume (15) en alimentant électriquement la bobine (21) de l'électrovanne (22) selon une grandeur de consigne, afin de fermer celle-ci pour l'acheminement du carburant vers la pompe à haute pression (16), et le courant dans la bobine (21) étant mesuré et régulé de telle sorte qu'il suit le tracé de la grandeur de consigne, la grandeur de consigne, lors de la fermeture de l'électrovanne (22), étant abaissée d'une première valeur de consigne du courant prédéfinie à une deuxième valeur de consigne du courant prédéfinie afin de réduire au moins partiellement un rayonnement de bruit audible qui se produit lors de la fermeture de l'électrovanne (22) pendant le fonctionnement du moteur à combustion interne, la pompe à haute pression (16) étant reliée avec un accumulateur de pression (18) auquel est raccordé au moins un injecteur (19), **caractérisé en ce que** la deuxième valeur de consigne du courant prédéfinie correspond à une valeur minimale du courant avec laquelle peut être obtenue une fermeture complète de l'électrovanne (22) pendant le fonctionnement du moteur à combustion interne, une valeur effective de la pression de l'accumulateur de pression (18) étant comparée avec une valeur de consigne de la pression associée pour déterminer la valeur minimale du courant.
